# EUROPÄISCHE PATENTSCHRIFT

(11) **EP 1 064 498 B1**
(45) Veröffentlichungstag und Bekanntmachung des Hinweises auf die Patenterteilung: **13.11.2002**
(21) Anmeldenummer: 99917770.2
(22) Anmeldetag: 08.03.1999
(51) Int. Cl.: F23C 7/00, F23D 23/00

(54) **GASTURBINENBRENNER**
BURNER FOR A GAS TURBINE
BRULEUR POUR UNE TURBINE A GAS

(30) Priorität: 20.03.1998 DE 19812322
(43) Veröffentlichungstag der Anmeldung: 03.01.2001
(73) Patentinhaber: SIEMENS AKTIENGESELLSCHAFT, 80333 München (DE)
(72) Erfinder: ZIEGNER, Manfred, D-45479 Mülheim (DE)
(86) Internationale Anmeldenummer: DE9900614
(87) Internationale Veröffentlichungsnummer: WO99049264

(56) Entgegenhaltungen:
- EP-A- 0 193 838
- WO-A-99/06767
- US-A- 5 365 865
- US-A- 5 388 536
- US-A- 5 415 114
- US-A- 5 676 538

## Beschreibung

Die Erfindung betrifft einen Gasturbinenbrenner gemäß dem Oberbegriff des Anspruchs 1.

Bei einem Betrieb eines Brenners einer Gasturbine kann es zur Ausbildung von Verbrennungsschwingungen kommen. Dies ist auch bekannt unter den Begriffen "Brennkammerbrummen", "Brennkammerschwingungen", "verbrennungsinduzierte Druckpulsationen", "schwingende Verbrennungen". Die Verbrennungsschwingungen beruhen auf einer Wechselwirkung der pro Zeiteinheit zugeführten Menge des im Strömungskanal des Brenners strömenden Verbrennungsluft/Brennstoff-Gemischs, welches nach einem Eintritt in eine Brennkammer gezündet wird und in einer Flamme verbrennt, mit dem momentanen Verbrennungsumsatz in der Flamme. Mit Verbrennungsumsatz ist die pro Zeiteinheit bei einer Verbrennung in einer Flamme umgesetzte Menge von Verbrennungsluft/Brennstoff-Gemisch bezeichnet. Durch eine Änderung des Verbrennungsumsatzes kann es zu Druckschwankungen in der Brennkammer kommen, die zur Ausbildung einer stabilen Druckschwingung führen können. Die Verbrennungsschwingungen verursachen neben einer erhöhten Lärmentwicklung eine verstärkte mechanische und thermische Beanspruchung von zur Brennkammer zugehörigen Wänden und weiterer zum Verbrennungssystem gehörender Teile.

Ein Brenner mit einer Vorrichtung aus parallel zueinander angeordneten Drallelementen ist in US 5 415 114 offenbart.

Ein Hybridbrenner für eine Gasturbine ist bekannt aus der EP-0 580 683 B1. Ein Hybridbrenner weist sowohl einen Diffusionsbrenner, als auch einen Vormischbrenner auf. Er ist daher sowohl im Diffusionsbetrieb, als auch im Vormischbetrieb betreibbar. Der Vormischbrenner des Hybridbrenners weist einen Ringkanal zur Zuführung von Verbrennungsluft oder von einem Verbrennungsluft/Brennstoff-Gemisch auf. Im Ringkanal angeordnet befindet sich eine Drallvorrichtung zur Aufprägung eines Dralls auf eine Strömung, die das zugeführte Verbrennungsluft/Brennstoff-Gemisch oder die Verbrennungsluft im Ringkanal bildet. Diese Drallvorrichtung wird auch als Drallgitter bezeichnet. Der Diffusionsbrenner des Hybridbrenners ist koaxial im Ringkanal des Vormischbrenners angeordnet. Der Diffusionsbrenner weist einen als Ringkanal ausgebildeten Verbrennungsluftzufuhrkanal auf, in dem koaxial ein Brennstoffzufuhrkanal angeordnet ist. Die Kanäle des Diffusionsbrenners münden in einer Düse. Weiterhin weist der Diffusionsbrenner in seinem Verbrennungsluftzufuhrkanal einen Pilotbrenner auf, welcher nur für den Betrieb des Vormischbrenners erforderlich ist.

Bei einem Vormischbetrieb des Hybridbrenners wird über den Ringkanal des Vormischbrenners ein Verbrennungsluft/Brennstoff-Gemisch zugeführt, welches im Ringkanal eine Strömung bildet, welcher Strömung mit Hilfe des Drallgitters ein Drall aufgeprägt wird. Die drallbehaftete Strömung tritt zu einer Verbrennung aus dem Vormischbrenner aus. Die Verbrennung wird mit Hilfe der Flamme des Pilotbrenners stabilisiert. Bei einem Diffusionsbetrieb des Hybridbrenners wird über den Verbrennungsluft- und den Brennstoffzufuhrkanal des Diffusionsbrenners jeweils Verbrennungsluft, bzw. Brennstoff zu einer Mischung im Bereich der Düsen des Diffusionsbrenners zugeführt. Das bei der Mischung gebildete Verbrennungsluft/Brennstoff-Gemisch tritt zu einer Verbrennung aus dem Diffusionsbrenner aus.

Aufgabe der Erfindung ist es, einen Gasturbinenbrenner mit einer geringeren Neigung zur Ausbildung von Verbrennungsschwingungen anzugeben.

Erfindungsgemäß wird die auf den Gasturbinenbrenner gerichtete Aufgabe gelöst durch die Merkmale des Anspruchs 1. Vorteilhafte Ausgestaltungen sind Gegenstand der auf diesen rückbezogenen Unteransprüche.

Die Erfindung geht von der Erkenntnis aus, daß sich bei einem Betrieb eines derartigen Brenners im Strömungskanal eine Strömung von Verbrennungsluft bildet, der zur Bildung eines Verbrennungsluft/Brennstoff-Gemischs über Brennstoffeinlässe Brennstoff beigemischt wird. Die Zuführung von Brennstoff erfolgt vorzugsweise in eine über den Querschnitt des Strömungskanals gleichmäßige Strömung von Verbrennungsluft. Dies hat den Vorteil, daß das örtliche Mischungsverhältnis zwischen Verbrennungsluft und Brennstoff über den Querschnitt im wesentlichen gleichmäßig ist. Mit einer gleichmäßigen Mischung kann der NOₓ-Gehalt des Abgases, welches bei der Verbrennung des bei der Mischung gebildeten Verbrennungsluft/Brennstoff-Gemisches entsteht, beeinflußt werden. Bevor das Verbrennungsluft/Brennstoff-Gemisch der Verbrennung zugeführt wird, wird vorzugsweise mit einer Drallvorrichtung der Strömung im Strömungskanal ein Drall aufgeprägt, um die Verbrennung zu stabilisieren. Dieser Drall ist über den Umfang des Strömungskanals meist gleichmäßig, um die Gleichmäßigkeit der Strömung nicht zu beeinträchtigen. Untersuchungen haben ergeben: je gleichmäßiger die Strömung eines zur Verbrennung mit einem Brenner zugeführten Verbrennungsluft/Brennstoff-Gemisches ist, um so größer ist die Wahrscheinlichkeit, daß es bei einem Betrieb des Brenners in einem Verbrennungssystem zur Ausbildung von Verbrennungsschwingungen kommen kann.

Der Erfindung liegt daher die Idee zugrunde, einen Gasturbinenbrenner so zu gestalten, daß eine Strömung eines gebildeten Verbrennungsluft/Brennstoff-Gemisch vor der Zuführung zu einer Verbrennung durch Aufprägung eines ungleichmäßigen Dralls so verungleichmäßigt wird, daß die Anregung von Verbrennungsschwingungen bei einem Betrieb des Gasturbinenbrenners in einem Verbrennungssystem zumindest deutlich reduziert ist. Dazu ist eine im Strömungskanal angeordnete Drallvorrichtung mit Drallelementen vorhanden, wobei Umlenkflächen der Drallelemente jeweils am Abströmende einen Abströmwinkel zur Hauptströmungsrichtung aufweisen, der für mindestens zwei direkt benachbarte Drallelemente unterschiedlich ist. Dadurch wird erreicht, daß die Strömung nach dem Durchströmen der Drallvorrichtung in Umfangsrichtung in zumindest zwei unterschiedlichen Winkeln austritt, so daß der aufgeprägte Drall der Strömung des Verbrennungsluft/Brennstoff-Gemisches ein in Umfangsrichtung in Umfangsrichtung ungleichmäßig ist.

Zwar ist es aus der US 5,388,536 bekannt, schaufelartige Umlenkelemente im Strömungskanal eines Brenners mit unterschiedlichen Anstellwinkeln bzw. in verschiedenen Abständen zueinander anzuordnen. Allerdings sollen dadurch bei Brennern für Dampferzeuger brennstoffarme und brennstoffreiche Strömungskanalbereiche geschaffen werden, um den NOₓ-Gehalt im Verbrennungsgas zu reduzieren.
Weiter bevorzugt ist jedes Drallelement als eine Drallschaufel ausgebildet. Der Brenner kann beispielsweise als Hybridbrenner der Gasturbine ausgebildet sein.

Bevorzugtermaßen bilden mehrere Drallelemente mit gleichen Abströmwinkeln eine Drallgruppe, und die Drallvorrichtung weist mindestens eine solche Drallgruppe auf. Weiter bevorzugt ist die Drallvorrichtung aus mehreren Drallgruppen gebildet, wobei benachbarte Drallgruppen unterschiedliche Abströmwinkel aufweisen. Die Drallvorrichtung kann hierbei beispielsweise aus sechs Drallgruppen gebildet sein, wobei jede Drallgruppe jeweils vier Drallelemente aufweisen kann.

Zur Verminderung der Menge der bei einer Verbrennung gebildeten NOₓ-Verbindungen ist es wünschenswert, zur Bildung von zur Verbrennung bestimmtem Verbrennungsluft/Brennstoff-Gemisch Brennstoff in eine gleichmäßige Strömung von Verbrennungsluft zuzuführen. Vorzugsweise weist der Brenner dazu einen Brennstoffeinlaß auf, durch den Brennstoff in den Strömungskanal stromauf des Abströmendes zuführbar ist. Hierdurch wird der Brennstoff in eine vor der Drallvorrichtung gleichmäßige Strömung von im Zufuhrkanal strömender Verbrennungsluft zugeführt.

Anhand des in der Zeichnung dargestellten Ausführungsbeispiels wird die Drallvorrichtung zur Aufprägung des Dralls und das Verfahren zur Reduzierung von Verbrennungsschwingungen näher erläutert. Es zeigen schematisiert und teilweise nicht maßstäblich unter Darstellung der für die Erläuterung verwendeten konstruktiven und funktionellen Merkmale:
- FIG 1: ein als Hybridbrenner ausgeführter Brenner für eine Gasturbine und
- FIG 2: eine Ansicht der in Umfangsrichtung abgewickelten Drallelemente des Ringkanals des Vormischbrenners.

Die Bezugszeichen sämtlicher Figuren haben jeweils die gleiche Bedeutung.

In FIG 1 ist ein als Hybridbrenner 1 ausgeführter Brenner 1 einer nicht näher dargestellten Gasturbine gezeigt. Der Hybridbrenner 1 weist sowohl einen Diffusionsbrenner 2, als auch einen Vormischbrenner 3 auf. Der Vormischbrenner 3 weist einen Ringkanal 4 mit einer Außenwand 16 auf, der zur Zuführung von Verbrennungsluft 5 oder von einem Verbrennungsluft/Brennstoff-Gemisch 5 dient. Im Ringkanal 4 angeordnet befindet sich eine Drallvorrichtung 6 mit einem Abströmende 12, die zur Aufprägung eines Dralls auf eine Strömung 7 dient, welche Strömung 7 das zugeführte Verbrennungsluft/Brennstoff-Gemisch 5 oder die Verbrennungsluft 5 im Ringkanal 4 bildet. Die Drallvorrichtung 6 wird im folgenden auch als Drallgitter 6 bezeichnet. Das Drallgitter 6 weist mehrere Drallelemente 15 auf, die jeweils als Drallschaufel ausgebildet sind. Stromauf des Abströmendes 12 sind Brennstoffeinlässe 13 angeordnet, über die Brennstoff 14 in den Ringkanal 4 zuführbar und somit der Verbrennungsluft 5 beimischbar ist. Der Diffusionsbrenner 2 des Hybridbrenners 1 ist koaxial im Ringkanal 4 des Vormischbrenners 3 angeordnet. Der Diffusionsbrenner 2 weist einen als Ringkanal ausgebildeten Verbrennungsluftzufuhrkanal 8 auf, in dem koaxial ein Brennstoffzufuhrkanal 9 angeordnet ist. Die Kanäle 8 und 9 des Diffusionsbrenners 2 münden in einer Düse 10. Weiterhin weist der Diffusionsbrenner 2 in seinem Verbrennungsluftzufuhrkanal 8 einen Pilotbrenner 11 auf, welcher für einen Betrieb des Vormischbrenners 3 vorgesehen ist.

Bei einem Vormischbetrieb des Hybridbrenners 1 wird Verbrennungsluft 5 über den Ringkanal 4 zugeführt, die sich mit über die Brennstoffeinlässe 13 zugeführten Brennstoff 14 zu einem Verbrennungsluft/Brennstoff-Gemisch mischt. Im Strömungskanal 2 bildet das Verbrennungsluft/Brennstoff-Gemisch 5 eine Strömung 7 mit einer lokalen Hauptströmungsrichtung 14. Beim Durchströmen des Drallgitters 6 wird der Strömung 7 ein in Umfangsrichtung ungleichmäßiger Drall aufgeprägt, mit dem die Strömung 7 das Drallgitter 6 an der Abströmende 12 verläßt und nachfolgend aus dem Ringkanal 4 austritt. Nach dem Austritt erfolgt eine Zündung und Verbrennung des Verbrennungsluft/Brennstoff-Gemisches 5. Mit Hilfe einer Flamme des Pilotbrenners 11 wird die Verbrennung stabilisiert.

Vorteilhaft an der beschriebenen Ausgestaltung des Hybridbrenners 1 ist, daß aufgrund des ungleichmäßigen Dralls, den die Strömung 7 des der Verbrennung zugeführten Verbrennungsluft/Brennstoff-Gemischs 5 aufweist, die Abströmung aus dem Brenner selbst ungleichmäßig ist, wodurch eine Anfachung von Verbrennungsschwingungen zumindest reduziert ist. Weiterhin von Vorteil ist, daß die Strömung 7 einen Drall aufweist, mit dem die Verbrennung stabilisiert wird. Im Ringkanal 4 des Vormischbrenners bildet die Verbrennungsluft 5 stromauf des Abströmendes 12 eine gleichmäßige Strömung 7. Durch die Anordnung der Brennstoffeinlässe 13 kann der gleichmäßigen Strömung 7 der Verbrennungsluft 5 stromauf Brennstoff 14 zugeführt und beigemischt werden, wodurch eine gleichmäßige Mischung zwischen Verbrennungsluft 5 und Brennstoff 14 erreicht werden kann. Hierdurch ist eine Verkleinerung der bei der Verbrennung gebildeten Menge von NOₓ-Verbindungen möglich.

In Analogie zur Ausbildung des Drallgitters 6 des Vormischbrenners 3 kann ein im Verbrennungsluftzufuhrkanal 8 angeordnetes Drallgitter so ausgeführt sein, daß damit auf eine sich im Verbrennungsluftzufuhrkanal 8 ausbildende Strömung ein in Umfangsrichtung ungleichmäßiger Drall aufprägbar ist.

In FIG 2 ist eine Ansicht der in Umfangsrichtung abgewickelten Drallelemente 15 des Ringkanals 4 des Vormischbrenners 3 dargestellt, wobei als Blickrichtung die in FIG 1 dargestellte Richtung 17 senkrecht zur Außenwand 16 des Ringkanals 4 gewählt ist. Die Drallelemente 15 weisen jeweils eine Umlenkfläche 18 auf. Die Umlenkflächen 18 bilden mit der lokalen Hauptströmungsrichtung 14 (siehe auch FIG 1) jeweils einen Abströmwinkel α. Die Umlenkflächen 18 zweier benachbarter Drallelemente 20 und 21 weisen unterschiedliche Abströmwinkel α₁ und α₂ auf. Hierdurch verläßt die Strömung 7 das Drallgitter 6 am Abströmende 12 mit einem in Umfangsrichtung ungleichmäßig aufgeprägten Drall. Die Drallelemente 20 und die Drallelemente 21 sind dabei jeweils zu einer Drallgruppe zusammengefaßt, die den Abströmwinkel α₁ bzw. α₂ aufweisen.

Die Erfindung zeichnet sich aus durch einen Brenner, bei dem in einer Strömung Verbrennungsluft oder ein Verbrennungsluft/Brennstoff-Gemisch einer Verbrennung zugeführt wird, wobei der Strömung ein in Umfangsrichtung ungleichmäßiger Drall aufgeprägt wird.

## Patentansprüche

1. Brenner
mit einer Strömung (7),
mit einer Drallvorrichtung (6) zur Aufprägung eines Dralls auf die Strömung (7),
wobei
die Strömung (7) durch ein Gemisch aus Brennstoff und Verbrennungsluft gebildet ist,
die Strömung (7) in einem Strömungskanal geführt ist, und
die Drallvorrichtung in dem Strömungskanal (4) angeordnet ist, und
der Brenner ein Gasturbinenbrenner ist, und
der Brenner ein Vormischbrenner (3) ist, und
jedes einer Anzahl von Drallelementen (15) der Drallvorrichtung (6) eine Umlenkfläche (18) mit einem an deren Abströmende (12) vorgesehenen Abströmwinkel (α) zu einer Hauptströmungsrichtung (14) aufweist,
wobei die Abströmwinkel (α) zumindest zweier benachbarter Drallelemente (15) unterschiedlich sind,
so dass die Drallvorrichtung (6) zur Aufprägung eines über den Umfang des Ringkanals (4) ungleichmäßigen Dralls auf die Strömung (7) ausgebildet ist.

2. Brenner nach Anspruch 1,
**dadurch gekennzeichnet,**
**dass** die Drallvorrichtung (6) aus mehreren Drallgruppen (20,21) gebildet ist, wobei jede Drallgruppe (20,21) mehrere Drallelemente (15) mit gleichem Abströmwinkel (α₁ bzw. α₂) aufweist, und wobei die Drallelemente (15) benachbarter Drallgruppen (20,21) unterschiedliche Abströmwinkel ((α₁,α₂) aufweisen.

3. Brenner nach Anspruch 1 oder 2,
**gekennzeichnet durch** dessen Ausführung als Hybridbrenner.

4. Brenner nach Anspruch 1,
**dadurch gekennzeichnet, dass**
jedes Drallelement (15) als Drallschaufel ausgebildet ist.

## Claims

1. Burner
having a flow (7),
having a swirl device (6) for imposing a swirl on the flow (7),
the flow (7) being formed by a mixture of fuel and combustion air,
the flow (7) being guided in a flow duct, and
the swirl device being arranged in the flow duct (4), and
the burner being a gas turbine burner, and
the burner being a premixing burner (3), and
each of a number of swirl elements (15) of the swirl device (6) having a deflection surface (18) with an outlet angle (α) relative to a main flow direction (14) at its output end (12),
the outlet angle (α) of at least two adjacent swirl elements (15) being different,
so that the swirl device (6) is configured for imposing on the flow (7) a swirl which is non-uniform over the periphery of the annular duct (4).

2. Burner according to Claim 1, **characterized in that** the swirl device (6) is formed by a plurality of swirl groups (20, 21), each swirl group (20, 21) having a plurality of swirl elements (15) having the same outlet angle (α₁ and α₂, respectively), and the swirl elements (15) of adjacent swirl groups (20, 21) having different outlet angles (α₁, α₂).

3. Burner according to Claim 1 or 2, **characterized by** its embodiment as a hybrid burner.

4. Burner according to Claim 1, **characterized in that** each swirl element (15) is configured as a swirl vane.

## Revendications

1. Brûleur
comprenant un courant (7),
comprenant un dispositif (6) de tourbillonnement pour imprimer un tourbillonnement au courant (7),
le courant (7) étant formé par un mélange de combustible et d'air de combustion,
le courant (7) passant dans un canal d'écoulement et
le brûleur est un brûleur de turbine à gaz et
le brûleur est un brûleur (3) à prémélange et
chacun d'un certain nombre d'éléments (15) de tourbillonnement du dispositif (6) de tourbillonnement comportant une surface (18) de déviation faisant, par rapport à la direction (14) principale du courant, un angle (α) de fuite prévu à son extrémité (12) de fuite,
les angles (α) de fuite d'au moins deux éléments (15) voisins de tourbillonnement étant différents,
de sorte que le dispositif (6) de tourbillonnement est constitué de manière à imprimer au courant (7) un tourbillonnement qui n'est pas uniforme sur le pourtour du conduit (4) annulaire.

2. Brûleur suivant la revendication 1,
**caractérisé en ce que** le dispositif (6) de tourbillonnement est formé de plusieurs groupes (20, 21) de tourbillonnement, chaque groupe (20, 21) de tourbillonnement ayant plusieurs éléments (15) de tourbillonnement des mêmes angles (α₁ et α₂) de fuite et les éléments (15) de tourbillonnement des groupes (20, 21) voisins de tourbillonnement ayant des angles (α₁ et α₂) de fuite différents.

3. Brûleur suivant la revendication 1 ou 2,
**caractérisé par** sa réalisation en brûleur hybride.

4. Brûleur suivant la revendication 1,
**caractérisé en ce que** chaque élément (15) de tourbillonnement est constitué sous la forme d'une aube de tourbillonnement.
